# EUROPÄISCHE PATENTSCHRIFT

(11) **EP 1 344 579 B1**
(45) Veröffentlichungstag und Bekanntmachung des Hinweises auf die Patenterteilung: **26.11.2008**
(21) Anmeldenummer: 03003809.5
(22) Anmeldetag: 20.02.2003
(51) Int. Cl.: B08B 9/08, B08B 9/30

(54) **Vorrichtung zum Reinigen von Flaschen oder Flaschenkästen**
Apparatus for washing bottles or bottle crates
Appareil de nettoyage de bouteilles ou de caisses pour bouteilles

(30) Priorität: 12.03.2002 DE 20203889 U
(43) Veröffentlichungstag der Anmeldung: 17.09.2003
(73) Patentinhaber: Bohrer, Ludwig, 93128 Regenstauf (DE)
(72) Erfinder: Bohrer, Ludwig, 93128 Regenstauf (DE)
(74) Vertreter: Graf, Helmut

(56) Entgegenhaltungen:
- GB-A- 159 826
- US-A- 1 853 335
- US-A- 1 906 548
- US-A- 3 302 655

## Beschreibung

Die Erfindung bezieht sich auf eine Vorrichtung gemäß Patentanspruch 1. Eine Vorrichtung dieser Art zum Reinigen von Flaschenkästen ist bekannt (DE 44 00 871 A1). DE-A-44 00 871 umfasst eine Vorrichtung gemäss dem Oberbegriff des Anspruchs 1. Bei der bekannten Vorrichtung ist ein Teil der Förderstrecke, auf der die Flaschenkästen beim Reinigen bewegt werden, von einem Tauchbad gebildet, welches von einem flüssigen Reinigungsmedium im Umlauf durchströmt wird. In einer Rückführung für das Reinigungsmedium ist eine Schmutzaustragseinrichtung vorgesehen, mit der Fremd" oder Feststoffe aus dem Reinigungsmedium entfernt werden. Trotz dieser Schmutzaustragseinrichtung ist es notwendig, die Vorrichtung bzw. das Tauchbad von schlammartigen Fremdstoffen zu reinigen, wofür im bekannten Fall ein Abschaltet der Maschine und ein Ablassen der gesamten Reinigungsflüssigkeit des Tauchbades notwendig sind.

Bekannt ist eine Vorrichtung zum Reinigen von Flaschen (US 3 302 655), die zu diesem Zweck mit einem radartigen Transporteur durch ein mit Ultraschall beaufschlagtes Tauchbad und anschließend an Spritzdüsen vorbei bewegt werden. Die Reinigungsflüssigkeit für die Spritzdüsen wird am Boden des Tauchbades an einer dortigen Erweiterung oder Vertiefung über ein Filter entnommen und über eine Pumpe den Spritzdüsen zugefürt.

Bekannt ist ferner eine Vorrichtung zum Reinigen von Flaschen mit einem zylinderförmigen Gehäuse, welches mit seiner Zylinderachse in horizontaler Richtung orientiert ist und in welchem um diese Achse umlaufend Flaschenträger vorgesehen sind, so dass auf den Flaschenträgern angeordnete Flaschen zum Reinigen beispielsweise mehrmals abwechselnd durch ein von einem unteren Teil des Gehäuses gebildetes Tauchbad und dann anschließend nach einem Wenden und Entleeren an in einem oberen Bereich des Gehäuses vorgesehenen Spritzdüsen vorbeibewegt werden. Zum Schmutzaustrag ist am Boden des das Tauchbad bildenden Gehäuseabschnitts eine Ablassöffnung vorgesehen, die im normalen Betrieb geschlossen ist, zum Ablassen von Feststoffen oder des verschmutzten Reinigungsmediums geöffnet werden kann. Bekannt ist es weiterhin auch (US-A- 1 906 548), bei einer Vorrichtung dieser Art die Ablassöffnung mit einem Sieb zu versehen.

Bekannt ist ferner eine Vorrichtung zum Reinigen bzw. Sterilisieren von Behaltern (US1 853 335), bei der die Behälter auf einer Transportstrecke durch einen im Inneren eines Gehäusen ausgebildeten Behandlungsraum bewegt werden, in welchem die Behälter mit Hilfe eines aus Düsen ausgebrachten Reinigungsmediums behandelt werden. Letzteres wird in einer unterhalb der Förderstrecke angeordneten Wanne wieder gesammelt und über eine Umwälzpumpe zurück an die Spritzdüsen gefördert. Die Wanne ist durch ein Sieb abgedeckt. Ein Tauchbad ist bei dieser bekannten Vorrichtung nicht vorgesehen.

Bekannt sind schließlich auch Vorrichtungen zum Reinigen von Flaschen (GB-A-159,826), bei denen die Flaschen zum Behandeln mit einem flüssigen Reinigungsmedium auf einer Transportstrecke an Spritzstationen vorbeibewegt werden. Unterhalb der Transportstrecke und unterhalb eines dort vorgesehenen Siebes sind muldenartige bzw. trichterartige Auffangwannen für das flüssige Behandlungsmedium vorgesehen,

Aufgabe der Erfindung ist es, eine Vorrichtung der eingangs erwähnten Art dahingehend weiterzubilden, dass während des Betriebes und ohne eine Betriebsunterbrechung ein Entfernen von schlammartigen Fremdstoffen möglich ist. Zur Lösung dieser Aufgabe ist eine Vorrichtung entsprechend dem Patentanspruch 1 ausgebildet.

Bei der erfindungsgemäßen Vorrichtung sammeln sich insbesondere auch schlammartige Fremdstoffe in dem Sammelraum der wenigstens einen Sammeleinrichtung. Zum Entfernen dieser Fremdstoffe aus dem Sammelraum wird das diesem Sammelraum bzw, einem Ablassrohr zugeordnete Ventil kurzfristig geöffnet, so dass zusammen mit einer geringen Menge an Reinigungsflüssigkeit, beispielsweise mit 50 Litern Reinigungsflüssigkeit je Sammeleinrichtung ein vollständiges Austragen der Fremdstoffe bzw. des Fremdstoffschlamms aus dem jeweiligen Sammelraum erfolgt.

Das dem Sammelraum zugeordnete Ventil wird beispielsweise über eine automatische Steuerung in vorgegebenen Zeitintervallen, beispielsweise halbständlich kurzfristig zum Austrag des Fremdstoffschlammes geöffnet.

Weiterbildungen der Erfindung sind Gegenstand der Unteransprüche. Die Erfindung wird im Folgenden anhand der Figuren an einem Ausführungsbeispiel näher erläutert. Es zeigen:
- Fig. 1: in vereinfachter Darstellung und im Längsschnitt eine Flaschenkasten-Reinigungsmaschine gemäß der Erfindung;
- Fig. 2: in vereinfachter Darstellung einen Horizontalschnitt durch die Maschine der Figur 1 im Bereich der unteren Reinigungsstrecke bzw. des Tauchbades;
- Fig. 3: in Teildarstellung einen Querschnitt durch die Maschine der Figur 1;
- Fig. 4: in vergrößerter Einzeldarstellung eine Draufsicht auf den Innenboden der Maschine im Bereich eines Fremdstoffauslasses.

Die in den Figuren dargestellte und allgemein mit 1 bezeichnete Maschine dient zum Reinigen von Flaschenkästen 2 und besteht im wesentlichen aus einem langgestreckten Gehäuse 3, welches im Bereich seiner Gehäuseunterseite verbreitert ausgebildet ist und einen Behandlungs- oder Innenraum 4 begrenzt. In diesem Innenraum 4 sind in vertikaler Richtung übereinander mehrere Reinigungs- und Transportstrecken gebildet, die sich jeweils in Längsrichtung der Maschine 1 erstrecken, und zwar eine untere, als Tauchbad ausgebildete Reinigungsstrecke 5, eine darüber liegende mittlere Reinigungsstrecke 6 und eine obere Reinigungsstrecke 7. Die Reinigungsstrecken 5 und 6 bzw. 6 und 7 sind jeweils über einen Aufwärtswendeförderer 8 bzw. 9 (Klemmbackenförderer) miteinander verbunden.

Die zu reinigenden Flaschenkästen 2 werden der als Tauchbad ausgebildeten Reinigungsstrecke 5 mit ihrem Kastenboden nach unten gerichtet an einem Einlaß 10 zugeführt, der an einer Schmalseite 3' des Gehäuses 3 vorgesehen ist. Die Flaschenkästen 2 werden in der horizontalen Förderrichtung A durch die Reinigungsstrecke 5 bewegt. Zur Förderung der Flaschenkästen 2 entlang der Reinigungsstrecke 5 dient bei der dargestellten Ausführungsform ein Strom der das Tauchbad bildenden Reinigungsflüssigkeit (Wasser und/oder Lauge), der (Strom) in Förderrichtung A gerichtet ist und durch eine Umwälzpumpe 11 und zugehörige Austrittsdüse 12 erzeugt wird. Die am Auslaß der Umwälzpumpe 11 vorgesehene Düse 12 befindet sich in der Nähe des Einlasses 10 im Tauchbad. Der Einlaß der Umwälzpumpe 11 ist über eine seitlich von der Reinigungsstrecke 5 im Gehäuse 3 vorgesehenen Rückführung mit dem dem Einlaß 10 gegenüber liegenden Ende der Reinigungsstrecke 5 verbunden, und zwar in Strömungsrichtung hinter einer Schmutzaustragsvorrichtung 14. Dies weist ein umlaufendes Siebband 16 auf, welches während des Betriebes der Reinigungsmaschine 1 in der Reinigungsflüssigkeit des Tauchbades mitgeführte Fremdstoffe aus der an die Umwälzpumpe 11 zurückfließenden Reinigungsflüssigkeit entfernt.

Im Bereich der Reinigungsstrecke 5 ist eine durchgehende, beispielsweise von einer Führungsschiene oder einem Rohrprofil gebildete Führung 16 vorgesehen, die dafür sorgt, daß die entlang der Reinigungsstrecke 5 bewegten Flaschenkästen 2 bzw. deren Böden einen Mindestabstand von dem die Reinigungsstrecke 5 bzw. das Tauchbad an der Unterseite der Maschine abschließenden Boden 17 des Gehäuses 3 aufweisen.

Über den Wendeförderer 8 gelangen die Flaschenkästen 2 dann an die ebenfalls horizontale Reinigungsstrecke 6 und werden dort in der der Förderrichtung A entgegengesetzten Förderrichtung B weitergefördert und gelangen über den Wendeförderer 9 an die Reinigungsstrecke 7 mit der ebenfalls horizontalen Förderrichtung C entgegengesetzt zur Förderrichtung B. Die gereinigten Flaschenkästen 2 verlassen schließlich die Maschine 1 an dem Auslaß 18, der an der der Stirnseite 3' gegenüberliegenden Stirnseite 3" des Gehäuses 3 vorgesehen ist. An den Wendeförderern 8 und 9 sowie an den Förderstrecken 6 und 7 erfolgt die übliche Behandlung der Flaschenkästen durch Abspritzen mit Reinigungsflüssigkeit (z. B. Lauge) sowie das endgültige Abspritzen und Reinigen mit Frischwasser.

Obwohl durch die Schmutzaustragseinrichtung 14 ein Großteil der festen Bestandteile aus der das Tauchbad bildenden Reinigungsflüssigkeit entfernt werden, fallen im Tauchbad auch Fremdbestandteile an, die sich zwar in der dortigen Reinigungsflüssigkeit nicht im chemischen Sinne lösen, aber in dieser Reinigungsflüssigkeit doch fein verteilt oder "aufgelöst" vorhanden sind und von dem Schmutzaustrag 14 nicht oder nur unvollständig erfaßt werden, nämlich u.a. schlammartige Fremdstoffe, wie z. B. in der Reinigungsflüssigkeit des Tauchbades aufgelöste Papier- oder Etikettenreste usw.

Um auch diese Bestandteile aus der Reinigungsmaschine während des Betriebes entfernen zu können, ohne daß hierfür eine Komplett-Reinigung der Maschine 1 bzw. des Tauchbades (Reinigungsstrecke 5 sowie Rückführkanal 13) bei abgeschalteter Maschine notwendig ist, sind am Boden 17 der Reinigungsstrecke 5 mehrere Sammel-Einrichtungen vorgesehen, und zwar bei der dargestellten Ausführungsform drei derartige Einrichtungen, die in den Figuren mit 19, 20 und 21 bezeichnet sind. Zwei dieser Einrichtungen, nämlich die Einrichtungen 19 und 20 befinden sich an der Reinigungsstrecke 5, und zwar die Sammeleinrichtung 19 etwa in der Mitte dieser Reinigungsstrecke 5, die Sammeleinrichtung 20 etwa am Übergang zwischen der Reinigungsstrecke 5 und dem Aufwärtswendeförderer 8. Die Sammeleinrichtung 21 ist hinter dem Siebband 15 der Schmutzaustragseinrichtung 14 vorgesehen. Jede Sammeleinrichtung besteht im wesentlichen aus einem Sammelraum 21, der unterhalb der Innenfläche oder des Niveaus des Bodens 17 gebildet und zu dem Tauchbad 5 offen ist. Der Sammelraum 22, der sich nach unten hin trichterartig verengt, ist bei der dargestellten Ausführungsform rechteckförmig ausgebildet und liegt mit seiner größeren Breite senkrecht oder quer zur Förderrichtung A der Reinigungsstrecke 5. Die Breite der Öffnung des Sammelraumes 22 ist nur geringfügig schmäler als die Breite der Reinigungsstrecke 5. An der Oberseite sind der Reinigungsraum 22 bzw. dessen Öffnung durch ein Gitterblech 23 mit einer Vielzahl von Öffnungen abgedeckt. Das Gitterblech 23 liegt mit seiner Oberseite in etwa niveaugleich mit der Oberseite des Bodens 17. An dem trichterförmig verengten Boden 24 des Sammelraumes 22 ist ein Rohr 25 mit seinem einen offenen Ende angeschlossen. Das Rohr 25 ist unterhalb des Bodens 17 an eine Längsseite der Maschine 1 geführt, und zwar derart, daß sämtliche Rohre 25 über eine gemeinsame Längsseite der Maschine 1 mit jeweils gleicher Länge vorstehen (Figur 2). Über ein elektrisch betätigbares Ventil 26 (Schieberventil) ist jedes Rohr 25 an ein für sämtliche Sammeleinrichtungen 19 - 21 gemeinsames Ablaßrohr 27 angeschlossen.

Die Wirkungs- bzw. Funktionsweise der Maschine 1 bzw. der Sammeleinrichtung 19 - 21 läßt sich, wie folgt, beschreiben:

Die Ventile 26 sind normalerweise geschlossen. Die Sammelräume 22 bilden für die Strömung des Reinigungsmediums durch die Reinigungsstrecke 5 bzw. durch das Tauchbad Srömungstoträume, d. h. Räume, in denen praktisch keine Strömung existiert, so daß sich im Reinigungsmedium mitgeführte feine Bestandteile, beispielsweise Papierschlamm usw. durch das jeweilige Gitter- oder Siebblech 23 hindurch in dem jeweiligen Sammelraum 22 absetzt. Automatisch bzw. zeitgesteuert, werden die Ventile 26 zum Entleeren der Sammelräume 22 kurzzeitig geöffnet, so daß mit der den jeweiligen Sammelraum dann durchströmenden Reinigungsflüssigkeit der Reinigungsstrecke 5 die im Sammelraum 22 gesammelten Feststoffe über das Sammelrohr 27 ausgespült bzw. ausgebracht werden. Die Öffnungszeit der Ventile 26 ist beispielsweise durch einen Timer begrenzt. Selbstverständlich ist auch ein manuelles Öffnen und Schließen der Ventile 26 möglich.

### Bezugszeichenliste

- 1: Reinigungsmaschine
- 2: Flaschenkästen
- 3: Gehäuse
- 3', 3": Gehäusestirnseite
- 4: Innenraum
- 5 - 7: Reinigungsstrecke
- 8, 9: Aufwärtswendeförderer
- 10: Einlaß
- 11: Umwälzpumpe
- 12: Austrittsdüse
- 13: Rückführung
- 14: Schmutzaustragseinrichtung
- 15: Siebband
- 16: Führung
- 17: Boden der Reinigungsstrecke 5 bzw. des Tauchbades
- 18: Auslaß
- 19 - 21: Sammeleinrichtung für Feststoffe oder Bodenschlamm
- 22: Sammelraum
- 23: Gitter- oder Siebblech
- 24: Sammelraumboden
- 25: Rohr
- 26: Ventil
- 27: gemeinsames Sammelrohr
- A, B, C: Transportrichtung

## Patentansprüche

1. Vorrichtung zum Reinigen von Flaschenkästen (2), mit wenigstens einer in einem Innenraum eines Gehäuses (3) gebildeten Förderstrecke, auf der die Flaschenkästen zum Behandeln mit wenigstens einem flüssigen Reinigungsmittel bewegbar sind, mit einem wenigstens einen Teil der Förderstrecke bildenden Tauchbad (5), durch welches die Flaschenkästen in einer horizontalen Förderrichtung (A) hindurch bewegbar sind, sowie mit einer Einrichtung (11, 12) zur Erzeugung einer Strömung des Reinigungsmittels durch das Tauchbad in der Förderrichtung (A),
**dadurch gekennzeichnet,**
**dass** in Förderrichtung (A) mehrere Sammeteinrichtungen (19, 20, 2 1) vorgesehen sind, die jeweils einen von einer Vertiefung im Boden (17) des Tauchbades (5) gebildeten Sammelraum, der zum Absetzen von mit der Strömung des Reinigungsmittels mitgeführten Feststoffen oder Bodenschlammstoffen geeignet ist, sowie ein Ventil (26) zum Öffnen des Sammelraumes für das Ablassen der dort gesammelten Feststoffe oder Bodenschlammstoffe aufweisen.

2. Vorrichtung nach Anspruch 1, **dadurch gekennzeichnet, dass** sich der jeweilige Sammelraum (22) zu einer Unterseite trichterartig verengt.

3. Vorrichtung nach Anspruch 1 oder 2, **dadurch gekennzeichnet**, das am Boden des jeweiligen Sammelraumes (22) ein das Ventil (26) aufweisendes Rohrstück mündet.

4. Vorrichtung nach einem der vorhergehenden Ansprüche, dass die Einrichtung (11, 12) zur Erzeugung eines Stroms des Reinigungsmittels im Tauchbad (5) von einer Umwätzpumpe (11) gebildet ist, die mit ihrem Einlass mit einem Ende des Tauchbades in Verbindung steht und mit ihrem Auslass mit einer am anderen Ende des Tauchbades vorgesehenen Düse (12) verbunden ist.

5. Vorrichtung nach einem der vorhergehenden Ansprüche, **dadurch gekennzeichnet, dass** der jeweilige Sammelraum (22) an einer in das Tauchbad mündenden Seite durch ein Gitter oder Siebblech abgedeckt ist.

6. Vorrichtung nach Anspruch 6, **dadurch gekennzeichnet**, das das Gitter- oder Siebblech niveaugleich mit dem Boden (17) des Tauchbades (5) liegt.

7. Vorrichtung nach einem der vorhergehenden Ansprüche, **dadurch gekennzeichnet, dass** sich der jeweilige Sammelraum (22) zu einer Unterseite trichterartig verengt.

8. Vorrichtung nach einem der vorhergehenden Ansprüche, **dadurch gekennzeichnet, dass** am Boden des jeweiligen Sammelraumes (22) ein das Ventil (26) aufweisendes Rohrstück mündet.

9. Vorrichtung nach einem der vorhergehenden Ansprüche, **dadurch gekennzeichnet, dass** bei mehreren Sammelreinrichtungen (19), 20, 21) die Ventile (26) aufweisende Ablassrohre (25) in ein gemeinsames Sammelrohr (27) münden.

10. Vorrichtung nach einem der vorhergehenden Ansprüche, **dadurch gekennzeichnet, dass** im Tauchbad (5) wenigstens eine Führung (16) für die Flaschenkästen (2) vorgesehen ist, und zwar im Abstand von der Innenfläche des Bodens (17).

11. Vorrichtung nach einem der vorhergehenden Ansprüche, **gekennzeichnet durch** eine Schmutzaustragseinrichtung (14) an einem Reinigungsmittelausmaß des Tauchbades (5), wobei in Strömungsrichtung des Reinigungsmediums auf die Schmutzaustragseinrichtung (14) folgend eine weitere Sammeleinrichtung (21) vorgesehen ist.

## Claims

1. Device for cleaning bottle crates (2), with at least one conveyor track formed inside a housing (3) on which the bottle crates can be moved for treatment with at least one fluid cleaning agent, with an immersion bath (5) forming at least one part of the conveyor track through which the bottle crates can be moved in a horizontal conveyor direction (A), as well as with a mechanism (11, 12) for generating a flow of the cleaning agent through the immersion bath in the conveyor direction (A), **characterised in that** several collecting devices (19, 20, 21) are provided in the conveyor direction (A) of which each one has a collecting chamber formed by an indentation in the bottom (17) of the immersion bath (5) and is suitable for collecting up sludge materials or solid materials carried along by the flow of the cleaning agent, as well as a valve (26) for opening the collecting chamber for discharging the solid or sludge materials which have gathered there.

2. Device according to claim 1 **characterised in that** each relevant collecting chamber (22) tapers funnel-like towards the underneath.

3. Device according to claim 1 or 2 **characterised in that** a pipe member having the valve (26) opens at the bottom of the relevant collecting chamber (22).

4. Device according to one of the preceding claims **characterised in that** the mechanism (11, 12) for producing a flow of cleaning agent in the immersion bath (5) is formed by a circulating pump (11) which is connected by its inlet to one end of the immersion bath and by its outlet to a nozzle (12) provided at the other end of the immersion bath.

5. Device according to one of the preceding claims **characterised in that** the relevant collecting chamber (22) is covered on one side opening into the immersion bath by a sheet metal mesh or screen.

6. Device according to claim 6 **characterised in that** the sheet metal mesh or screen lies at the same level as the bottom (17) of the immersion bath (5).

7. Device according to one of the preceding claims **characterised in that** the relevant collecting chamber (22) tapers funnel-like towards the underneath side.

8. Device according to one of the preceding claims **characterised in that** a pipe section containing the valve (26) opens at the bottom of the relevant collecting chamber (22).

9. Device according to one of the preceding claims **characterised in that** in the case of several collecting devices (19, 20, 21) the discharge pipes (25) containing the valves (26) open into one common collecting pipe (27).

10. Device according to one of the preceding claims **characterised in that** at least one guide (16) for the bottle crates (2) is provided in the immersion bath (5), namely at a distance from the inside surface of the bottom (17).

11. Device according to one of the preceding claims **characterised by** a dirt ejector device (14) provided at a cleaning agent outlet of the immersion bath (5) wherein a further collecting device (21) is provided following the dirt ejector device (14) in the flow direction of the cleaning medium.

## Revendications

1. Appareil pour nettoyer des caisses de bouteilles (2), avec au moins une voie de transport formée à l'intérieur d'un logement (3) sur laquelle les caisses de bouteilles à traiter avec au moins un produit de nettoyage liquide peuvent être déplacées, avec un bain d'immersion (5) formant au moins une partie de la voie de transport, à travers lequel les caisses de bouteilles peuvent être déplacées dans une direction de transport horizontale (A) ainsi qu'avec un dispositif (11, 12) destiné à générer un courant du produit de nettoyage à travers le bain d'immersion dans la direction de transport (A),
**caractérisé en ce qu'**il est prévu, dans la direction de transport (A), plusieurs dispositifs collecteurs (19, 20, 21) qui présentent respectivement un espace collecteur formé par une dépression dans le fond (17) du bain d'immersion (5) qui est approprié pour le dépôt de matières solides ou de boues de fond entraînées avec le courant du produit de nettoyage ainsi qu'une vanne (26) destinée à ouvrir l'espace collecteur pour la vidange des matières solides et des boues de fond qui y sont collectées.

2. Appareil selon la revendication 1, **caractérisé en ce que** l'espace collecteur (22) en question se rétrécit à la manière d'un entonnoir en direction d'un côté inférieur.

3. Appareil selon la revendication 1 ou 2, **caractérisé en ce qu'**un morceau de tuyau comprenant la vanne (26) débouche sur le fond de l'espace collecteur (22) en question.

4. Appareil selon l'une quelconque des revendications précédentes, **caractérisé en ce que** le dispositif (11, 12) destiné à générer un courant du produit de nettoyage dans le bain d'immersion (5) est formé par une pompe de circulation (11) qui est en communication par son admission avec une extrémité du bain d'immersion et qui est raccordé par son évacuation à une buse (12) prévue à l'autre extrémité du bain d'immersion.

5. Appareil selon l'une quelconque des revendications précédentes, **caractérisé en ce que** l'espace collecteur (22) en question est recouvert sur un côté débouchant dans le bain d'immersion par un tôle perforée ou tôle de criblage.

6. Appareil selon la revendication 5, **caractérisé en ce que** la tôle perforée ou tôle de criblage est au même niveau que le fond (17) du bain d'immersion (5).

7. Appareil selon l'une quelconque des revendications précédentes, **caractérisé en ce que** l'espace collecteur (22) en question se rétrécit à la manière d'un entonnoir en direction d'un côté inférieur.

8. Appareil selon l'une quelconque des revendications précédentes, **caractérisé en ce qu'**un morceau de tuyau comprenant la vanne (26) débouche sur le fond de l'espace collecteur (22) en question.

9. Appareil selon l'une quelconque des revendications précédentes, **caractérisé en ce que**, quand il y a plusieurs dispositifs collecteurs (19, 20, 21), les tuyaux de vidange (25) comprenant les vannes (26) débouchent dans un tuyau collecteur commun (27).

10. Appareil selon l'une quelconque des revendications précédentes, **caractérisé en ce que** dans le bain d'immersion (5), il est prévu au moins un guidage (16) pour les caisses de bouteilles (2) et, en fait, à distance de la surface intérieure du fond (17).

11. Appareil selon l'une quelconque des revendications précédentes, **caractérisé par** un dispositif d'évacuation de détritus (14) au niveau d'une étendue centrale de nettoyage du bain d'immersion (5), une dispositif collecteur (21) supplémentaire étant prévu dans la direction d'écoulement du produit de nettoyage à la suite du dispositif d'évacuation de détritus (14).
